# EUROPÄISCHE PATENTSCHRIFT

(11) **EP 1 666 250 B1**
(45) Veröffentlichungstag und Bekanntmachung des Hinweises auf die Patenterteilung: **09.05.2007**
(21) Anmeldenummer: 05024496.1
(22) Anmeldetag: 10.11.2005
(51) Int. Cl.: B41F 21/10, B41F 21/05, B41F 13/14

(54) **Verfahren zum Verarbeiten von Lentikularfolie**
Method for processing a lenticular foil
Procédé pour traiter une feuille lenticulaire

(30) Priorität: 01.12.2004 DE 102004057844
(43) Veröffentlichungstag der Anmeldung: 07.06.2006
(73) Patentinhaber: Koenig & Bauer AG, 97080 Würzburg (DE)
(72) Erfinder: Stettner, Gerd, 01640 Coswig (DE)

(56) Entgegenhaltungen:
- US-A- 4 892 336
- US-A- 5 424 553
- US-A- 5 974 967
- US-E1- R E38 065

## Beschreibung

Die Erfindung betrifft ein Verfahren zum Verarbeiten von Lentikularfolie in Bogendruckmaschinen, wobei die Lentikularfolie nebeneinander angeordnete Linsenstreifen aufweist, die quer zur Bogenlaufrichtung verlaufen und die Bogen aus Lentikularfolie in Bogenlaufrichtung sowie quer zur Bogenlaufrichtung ausgerichtet werden.

Ein solches Verfahren ist aus dem Dokument US 5 424 553 bekannt.

Lentikularfolie, die auch als Linsenrasterfolie bezeichnet wird, ist eine klartransparente Folie, die auf der Vorderseite eine Vielzahl nebeneinander angeordneter Wölbungen aufweist. Die Wölbungen verlaufen parallel zueinander und wirken als optische Linsen. Diese Folien finden Verwendung bei der Herstellung von Lentikularprodukten, wie z. B. beim Realisieren von Bildfolgen oder dreidimensionalen Bildeindrücken. Dazu wird die Rückseite der Lentikularfolie mit einen Sujet bedruckt und anschließenden Deckweiß aufgetragen oder Karton kaschiert.

Um Bildfolgen oder dreidimensionale Bildeindrücke realisieren zu können, ist es erforderlich, unterschiedliche Bilder in streifenförmige Bildteile zu zerlegen und diese sequentiell zu einem einzigen Sujet zu vereinigen. Dabei ist jede Streifensequenz aller zu vereinigenden Bilder genau so breit wie ein Linsstreifen und muss exakt darunter gedruckt werden. Nur so entsteht, je nach dem gewählten Betrachtungswinkel, der gewünschte Bildeffekt, d. h. das Sichtbarwerden von Bildfolgen oder der dreidimensionale Bildeindruck. Werden die Streifensequenzen nicht exakt unter den Linsenstreifen gedruckt, ist das Produkt unbrauchbar.

In bogenverarbeitenden Maschinen ist es allgemein üblich , die zur Verarbeitung gelangenden Bogen nach der Vorderkante auszurichten, indem diese mit der Vorderkante gegen Anlegmarken geführt werden. Nachfolgend wird der nach der Vorderkante ausgerichtete Bogen nach der Seitenkante ausgerichtet. Dazu wird der Bogen quer zur Bogenlaufrichtung verschoben und mit der Seitenkante gegen einen Seitenanschlag transportiert (DE 100 48 314).

Aus der DE 102 05 630 A1 ist es weiterhin bekannt, nach dem Ausrichten in Bogenlaufrichtung die Ist-Lage der Seitenkante durch Messmittel zu erfassen und einen Soll-Ist-Wert-Vergleich durchzuführen. Weicht der Ist-Wert vom Soll-Wert ab, wird ein Stellsignal generiert und einem Stellglied zugeführt. Das Stellglied steht mit einem in einem Anlegzylinder in axialer Richtung verschiebbar gelagerten Greifsystem in Verbindung. Durch Verschieben des Greifersystems wird dann die Soll-Lage der Seitenkante realisiert.

Gelangen die Bogen aus Lentikularfolie so zur Verarbeitung, dass die Linsenstrukturen quer zur Bogenlaufrichtung und damit parallele zur Bogenvorderkante verlaufen, werden diese nach der Vorderkante an die Vordermarken sowie nachfolgend nach der Seitenkante ausgerichtet und anschließend im Greiferschluss durch die bogenverarbeitende Maschine transportiert. Da die Vorderkante der Bogen aus Lentikularfolie nicht zwangsläufig immer genau zur Linsenstruktur der Lentikularfolie verläuft, sind qualitativ schlechte oder unbrauchbare Produkte nicht auszuschließen. Außerdem ist es erforderlich, durch manuelle Stellhandlungen die Streifensequenzen exakt den Linsenstreifen zuzuordnen, wodurch ebenfalls die Produktivität der Gesamtmaschine nachteilig beeinflusst wird.

Aufgabe der Erfindung ist es, ein Verfahren zu entwickeln, durch das sichergestellt wird, dass die Streifensequenzen exakt den parallel zur Vorderkante verlaufenden Linsenstreifen der Lentikularfolie zugeordnet werden.

Erfindungsgemäß wird die Aufgabe durch ein Verfahren nach den Merkmalen des Anspruchs 1 gelöst.

Durch das erfindungsgemäße Verfahren ist es möglich, Bogen aus Lentikularfolie einer Bogendruckmaschine standgerecht, unabhängig von der Lage der Bogenvorderkante zur Linsenstruktur, zugeführen. Damit kann die Produktivität der Gesamtanlage und die Qualität der Lentikularprodukte erhöht werden.

Die Erfindung wird an einem Ausführungsbeispiel näher erläutert werden. In den Zeichnungen zeigen
- Figur 1: eine vergrößerte Darstellung eines Ausschnittes eines Bogens Lentikularfolie in der Draufsicht
- Figur 2: einen Schnitt in A-A in Fig. 1
- Figur 3: eine Bogenanlage mit nachgeordneten Druckwerken
- Figur 4: einen Anlegtisch in der Draufsicht

In Fig. 1 ist der Ausschnitt eines aus Lentikularfolie bestehenden Bogens 1 mit Blick auf die Rückseite 2 dargestellt. Vom Bogen 1 sind eine Vorderkante 3 und eine Seitenkante 4 gezeigt. Der Bogen 1 weist quer zur Bogenlaufrichtung 5 verlaufende Linsenstreifen 6 auf. Jeweils zwei nebeneinander vorgesehene Linsenstreifen 6 bilden eine Berührungslinie 7. In der Schnittdarstellung nach Fig. 2 ist gezeigt, dass jedem Linsenstreifen 6 jeweils ein erster Bildstreifen 8, ein zweiter Bildstreifen 9 und ein dritter Bildstreifen 10 zugeordnet ist. Die Bildstreifen 8,9,10 stellen eine Streifensequenz 11 dar, die exakt den einzelnen Linsenstreifen 6 zugeordnet sein muss. In Fig. 2 ist gezeigt, dass die Vorderkante 3 nicht mit einer Berührungslinie 7 identisch ist.

In Fig. 3 ist eine Bogenanlage mit einem Anlegtisch 12, einer Bogenbeschleunigungseinrichtung 14, die als Schwinganlage 15 ausgebildet ist, und einer Trommel 17 dargestellt. Am Anlegtisch 12 sind in einer Arbeitsposition befindliche Anlegmarken 13 gezeigt, die aus ihrer Arbeitsposition in eine unter dem Anlegtisch 12 gelegene Rastposition gebracht werden können. Die Schwinganlage 15 ist mit einem Bogenhaltesystem 16 ausgestattet und die Trommel 17 mit einem Greifersystem 18 versehen. Der Trommel 17 schließen sich Druckwerke 19 an, wobei der Trommel 17 unmittelbar ein erstes Druckwerk 19.1 nachgeordnet ist, dem sich weitere Druckwerke 19 anschließen können. In Fig. 3 ist noch eine n-tes Druckwerk 19.n dargestellt. Das erste Druckwerk 19.1 besteht aus einem ersten Druckzylinder 20.1, dem ein erster Offsetzylinder 21.1 zugeordnet ist, der mit einem ersten Plattenzylinder 22.1 in Wirkverbindung steht. Entsprechend weist das n-te Druckwerk 19.n einen n-ten Druckzylinder 20.n mit einem n-ten Offsetzylinder 21.n und einem n-ten Plattenzylinder 22.n auf. Die Druckwerke 19 sind durch Überführungstrommeln 23 verbunden. Dem ersten Plattenzylinder 22.1 ist eine erste Umfangsregister-Steuereinrichtung 24.1 und dem n-ten Plattenzylinder 22.n eine n-te Umfangsregister-Steuereinrichtung 24.n zugeordnet. Die Umfangsregister-Steuereinrichtung 24.1 bis 24.n können als an sich bekannte Vorrichtungen ausgebildet sein, die unabhängig voneinander betätigbar sind. Die Umfangsregister-Steuereinrichtungen 24.1 bis 24. n könne auch so konzipiert sein, dass mindestens den Plattenzylindern 22.1 bis 22.n jeweils ein Einzelantrieb zugeordnet ist. Die Einzelantrieb können dann derart beeinflusst werden, dass diese vor- oder nacheilend umlaufen, wodurch das Umfangsregister verändert wird.

Auf dem Anlegtisch 12 sind ein von dem Greifersystem 18 gehaltener und ein mit der Vorderkante 3 an den Anlegmarken 13 anliegender Bogen 1 dargestellt. Der Anlegtisch 12 weist quer zur Bogenlaufrichtung 5 angeordnete Kanäle 25 auf, in denen Seitenziehmarken 26 gelagert sind, die einen Seitenanschlag 27 aufweisen (Fig. 4). In Bogenlaufrichtung 5 erstreckt sich im Anlegtisch 12 eine Messeinheit 28. Die Messeinheit 28 ist so im Anlegtisch 12 vorgesehen, dass der Vorderkantenbereich der an den Anlegmarken 13 anliegenden Bogen 1 erfasst werden kann. Dazu ist die Messeinheit 28 im Ausführungsbeispiel als optoelektronische Messeinheit ausgebildet. Es kann aber auch jedes andere Messprinzip verwendet werden.

Die Messeinheit 28 ist in einer sich in Bogenlaufrichtung 5 im Anlegtisch 12 erstreckenden Aussparung angeordnet. Die Aussparung ist mit einen durchsichtigen Abdeckstreifen 29 verschlossen, so dass die Oberfläche des Anlegtischs 12 und des Abdeckstreifens 29 eine gemeinsame Ebene bilden. Die Messeinheit 28 ist mit einer Auswert- und Steuereinrichtung 30 verbunden, in der Soll-Werte eingegeben und dort gespeichert werden können. Die Auswert- und Steuereinrichtung 30 steht mit den Umlaufregister-Steuereinrichtungen 24.1 bis 24.n und mit einer Maschinensteuerung 31 in Verbindung.

Die aus Lentikularfolie bestehenden Bogen 1 werden von einem nicht dargestellten Bändertisch auf den Anlegtisch 12 und mit der Vorderkante 3 gegen die in Arbeitsposition am Anlegtisch 12 positionierten Anlegmarken 13 transportiert und damit nach der Vorderkante 3 ausgerichtet. Der zur Ruhe gebrachte Bogen 1 wird von der Seitenziehmarke 26 erfasst, gegen den Seitenanschlag 27 geführt und nach der Seitenkante 4 ausgerichtet. Von dem ausgerichteten Bogen 1 wird durch die Messeinheit 28 die Vorderkantenlage erfasst. Dabei werden von der Messeinheit 28 jeweils die Lage der Vorderkante 3 und die Lage der daneben liegenden Berührungslinien 7 charakterisierenden Signale generiert und der Auswert- und Steuereinrichtung 30 zugeführt. In der Auswert- und Steuereinrichtung 30 wird das durch die Vorderkante 3 in der Messeinheit 28 generierte Signal ausgeblendet. Außerdem werden alle die Signale, die durch die parallel zur Vorderkante 3 verlaufenden Berührungslinien 7 in der Messeinheit 28 generiert werden, ausgefiltert, lediglich ein durch eine Berührungslinie 7 generiertes Signal wird nicht ausgeblendet und zu einem Soll-Ist-Vergleich in der Auswert- und Steuereinrichtung 30 herangezogen. In vorteilhafter Weise wird immer dazu das Signal verwendet, welches durch die Berührungslinie 7 generiert wird, die der Vorderkante 3 des Bogens 1 benachbart ist, wobei jedes andere Signal, welches durch eine Berührungslinie 7 generiert wurde, ebenfalls Verwendung finden kann. Der ausgerichtete und bezüglich seiner Vorderkantenlage erfasste Bogen 1 wird von dem Bogenhaltesystem 16 der Schwinganlage 15 übernommen, die Anlegmarken 13 werden aus ihrer Arbeitsposition in die Rastposition verbracht und der Bogen 1 zur Trommel 17 transportiert sowie durch diese an den ersten Druckzylinder 20.1 übergeben. Wurde in der Auswert- und Steuereinrichtung 30 beim Soll-Ist-Vergleich eine Abweichung von der Soll-Lage registriert, wird ein Stellwert realisiert, der einen Korrekturwert entspricht, um welchen durch die Umfangsregister-Steuereinrichtung 24.1 bis 24.n die Plattenzylinder 21.1 bis 21.n verstellt werden müssen, um eine exakte Zuordnung, ausgehend von der als

Soll-Wert festgelegte Berührungslinie 7, der einzelnen Streifensequenzen 11 zu den Linsenstreifen 6 zu erreichen. Da der Stell-/Korrekturwert der von einem auf dem Anlegtisch 12 befindlichen Bogen 1 ermittelt wurde, beim Transport durch jedes der Druckwerke 19.1 bis 19.n berücksichtig werden muss, werden die einzelnen Umfangsregister-Steuereinrichtungen 24.1 bis 24.n synchron zum Durchlauf eines ausgemessenen Bogens 1 mit dem jeweils zugehörigen Stell-/Korrekturwert angesteuert. Das wird durch die Auswert- und Steuereinrichtung 30 unter Berücksichtigung der durch die Maschinensteuerung 31 umgesetzten Maschinendrehzahl oder Druckgeschwindigkeit realisiert. Grundsätzlich ist es möglich, die bezüglich ihrer Vorderkantenlage erfassten Bogen 1 aus Lentikularfolie nach einer der Berührungslinien 7 auszurichten, indem das Bogenhaltesystem 16 der Bogenbeschleunigungseinrichtung 14 oder das Greifersystem 18 der Trommel 17, beeinflusst durch die Auswert- und Steuereinrichtung 30, über zusätzliche Stelleinrichtungen vor- oder nacheilend angetrieben werden.

### Aufstellung der verwendeten Bezugszeichen

- 1: Bogen
- 2: Rückseite
- 3: Vorderkante
- 4: Seitenkante
- 5: Bogenlaufrichtung
- 6: Linsenstreifen
- 7: Berührungslinie
- 8: Erster Bildstreifen
- 9: Zweiter Bildstreifen
- 10: Dritter Bildstreifen
- 11: Streifensequenz
- 12: Anlegtisch
- 13: Anlegmarken
- 14: Bogenbeschleunigungseinrichtung
- 15: Schwinganlage
- 16: Bogenhaltesystem
- 17: Trommel
- 18: G reifersystem
- 19: Druckwerk
- 19.1: Erstes Druckwerk
- 19.n: n-tes Druckwerk
- 20.1: Erster Druckzylinder
- 20.n: n-ter Druckzylinder
- 21.1: Erster Offsetzylinder
- 21.n: n-ter Offsetzylinder
- 22.1: Erster Plattenzylinder
- 22.n: n-ter Plattenzylinder
- 23: Überführtrommel
- 24.1: Erste Umfangsregister-Steuereinrichtung
- 24.n: n-te Umfangsregister-Steuereinrichtung
- 25: Kanal
- 26: Seitenziehmarke
- 27: Seitenanschlag
- 28: Messeinheit
- 29: Abdeckstreifen
- 30: Auswert- und Steuereinrichtung
- 31: Maschinensteuerung

## Patentansprüche

1. Verfahren zum Verarbeiten von Lentikularfolie in Bogendruckmaschinen, wobei die Lentikularfolie nebeneinander angeordnete Linsenstreifen aufweist, die quer zur Bogenlaufrichtung verlaufen und die Bogen aus Lentikularfolie in Bogenlaufrichtung sowie quer zur Bogenlaufrichtung ausgerichtet werden, **dadurch gekennzeichnet, dass** zum Bestimmen der Ist-Lage eines nach einer Vorderkante (3) ausgerichteten Bogens (1) die Lage einer jeweils zwischen zwei benachbarten Linsenstreifen (6) gebildeten Berührungslinie (7) erfasst sowie in einer Auswert- und Steuereinrichtung (30) mit einer Soll-Lage verglichen wird und bei einer von der Soll-Lage abweichenden Ist-Lage ein Stellwert generiert wird zum Realisieren einer die Soll-Lage ermöglichenden vor- oder nacheilenden Bewegung von Plattenzylindern (22.1-22.n), eines in einer Trommel (17) gelagerten Greifersystems (18) oder eines Bogenhaltesystems (16) einer Bogenbeschleunigungseinrichtung (14).

2. Verfahren nach Anspruch 1, **dadurch gekennzeichnet, dass** jedem Plattenzylinder (22.1-22.n) eine Umfangsregister-Steuereinrichtung (24.1-24.n) zugeordnet ist, die synchron zum Durchlauf der Bogen (1) mit den jeweils zugehörigen Stellwerten von der Auswert- und Steuereinrichtung (30) angesteuert werden.

3. Verfahren nach Anspruch 1, **dadurch gekennzeichnet, dass** dem Greifersystem (18) eine Stelleinheit zugeordnet ist, der die Stellwerte zugeführt werden.

4. Verfahren nach Anspruch 1, **dadurch gekennzeichnet, dass** dem Bogenhaltesystem (16) eine Stelleinheit zugeordnet ist, der die Stellwerte zugeführt werden.

5. Verfahren nach Anspruch 1, **dadurch gekennzeichnet, dass** zum Erfassen eines Vorderkantenbereichs des nach der Vorderkante (3) ausgerichteten Bogens (1) eine Messeinheit (28) vorgesehen ist, durch die die Lage der Vorderkante (3) und die Lage der Berührungslinien (7) charakterisierende Impulse generiert und der Auswert- und Steuereinrichtung (30) zugeführt werden.

6. Verfahren nach Anspruch 5, **dadurch gekennzeichnet, dass** in der Auswert- und Steuereinrichtung (30) der die Lage der Vorderkante (3) und die die Lage der Berührungslinien (7) charakterisierenden Impulse bis auf einen eine vorgebbare Berührungslinie (7) charakterisierenden Impuls herausgefiltert werden.

7. Verfahren nach Anspruch 6, **dadurch gekennzeichnet, dass** der die Lage der vorgebbaren Berührungslinie (7) charakterisierende Impuls einem Soll-Ist-Wertvergleich zugrunde gelegt wird.

8. Verfahren nach Anspruch 6, **dadurch gekennzeichnet, dass** als vorgebbare Berührungslinie (7) die Berührungslinie (7) ausgewählt wird, die der Vorderkante (3) unmittelbar benachbart ist.

9. Verfahren nach Anspruch 1, **dadurch gekennzeichnet, dass** die Auswert- und Steuereinheit (30) mit einer Maschinensteuerung (31) verbunden ist zur Übernahme von die Maschinendrehzahl oder die Druckgeschwindigkeit charakterisierenden Steuergrößen.

## Claims

1. Method of processing lenticular films in sheet printing machines, wherein the lenticular films have lens strips which are arranged adjacent to one another and extend transversely to the sheet running direction, and the sheets of lenticular films are oriented both in sheet running direction and transversely to the sheet running direction, **characterised in that** for determination of the actual position of a sheet (1) oriented with respect to a front edge (3) the position of a respective contact line (7), which is formed between two adjacent lens strips (6), is detected and compared in an evaluating and control device (30) with a target position and in the case of an actual position deviating from the target position there is generated a setting value for realisation of a leading or trailing movement, which makes possible the target position, of plate cylinders (22.1 - 22.n), of a gripper system (18) mounted in a drum (17) or of a sheet folding system (16) of a sheet accelerating device (14).

2. Method according to claim 1, **characterised in that** a circumference register control device (24.1 - 24.n) is associated with each plate cylinder (22.1 - 22.n) and is controlled synchronously with the transit of the sheet (1) by the respectively associated setting values of the evaluating and control device (30).

3. Method according to claim 1, **characterised in that** a setting unit to which the setting values are fed is associated with the gripper system (18).

4. Method according to claim 1, **characterised in that** a setting unit to which the setting values are fed is associated with the sheet holding system (16).

5. Method according to claim 1, **characterised in that** for detection of a front edge region of the sheet (1), which is aligned with respect to the front edge (3), there is provided a measuring unit (28) by which signals characterising the position of the front edge (3) and the position of the contact lines (7) are generated and are fed to the evaluating and control device (30).

6. Method according to claim 5, **characterised in that** in the evaluating and control device (30) the signals characterising the position of the front edge (3) and the position of the contact lines (7) are filtered out to a signal characterising a predeterminable contact line (7).

7. Method according to claim 6, **characterised in that** the signal characterising the position of the predeterminable contact line (7) is based on a target/actual value comparison.

8. Method according to claim 6, **characterised in that** as predeterminable contact line (7) there is selected the contact line (7) directly adjacent to the front edge (3).

9. Method according to claim 1, **characterised in that** the evaluating and control unit (30) is connected with a machine control (31) for taking over control magnitudes characterising the machine rotational speed or the printing speed.

## Revendications

1. Procédé de traitement de films lenticulaires dans des machines d'impression feuille à feuille, selon lequel le film lenticulaire comporte des lentilles en forme de bandes, juxtaposées, dirigées transversalement à la direction de défilement de feuilles et les feuilles en film lenticulaire sont alignées dans la direction de circulation des feuilles et transversalement à cette direction,
**caractérisé en ce que**
pour déterminer la position réelle d'une feuille alignée suivant son arête avant (3), on saisit la position d'une ligne de contact (7) formée chaque fois entre deux lentilles en forme de bandes (6), voisines, et on la compare dans une installation d'exploitation et de commande (30) à une position de consigne et en cas de position réelle différente de la position de consigne, on génère une valeur de réglage pour réaliser un mouvement en avance ou en retard des cylindres porte-plaque (22.1-22.n) donnant la position de consigne, d'un système de pinces (18) porté par un tambour (17) ou d'un système de maintien de feuille (16) d'une installation d'accélération de feuilles (14).

2. Procédé selon la revendication 1,
**caractérisé en ce qu'**
à chaque cylindre porte-plaque (22.1-22.n) est associée une installation de commande de registre périphérique (24.1-24.n) commandée en synchronisme avec le passage des feuilles (1) et des valeurs de réglage chaque fois correspondantes de l'installation d'exploitation et de commande (30).

3. Procédé selon la revendication 1,
**caractérisé en ce qu'**
une unité de réglage est associée au système de pinces (18) qui reçoit les valeurs de réglage.

4. Procédé selon la revendication 1,
**caractérisé en ce qu'**
une unité de réglage recevant les valeurs de réglage est associée au système de maintien de feuille (16).

5. Procédé selon la revendication 1,
**caractérisé par**
une unité de mesure (28) pour saisir la zone d'arête avant de la feuille (1) alignée suivant l'arête avant (3), cette unité de mesure générant des impulsions caractérisant la position de l'arête avant (3) et celle des lignes de contact (7) et fournissant ces impulsions à l'installation d'exploitation et de commande (30).

6. Procédé selon la revendication 5,
**caractérisé en ce que**
l'installation d'exploitation et de commande (30) filtre les impulsions caractérisant la position de l'arête avant (3) et celle des lignes de contact (7) jusqu'à une impulsion caractérisant une ligne de contact prédéfinie (7).

7. Procédé selon la revendication 6,
**caractérisé en ce que**
l'impulsion caractérisant la position de la ligne de contact prédéfinie (7) est utilisée pour une comparaison entre valeur réelle et valeur de consigne.

8. Procédé selon la revendication 6,
**caractérisé en ce que**
comme ligne de contact prédéfinie (7) on sélectionne la ligne de contact (7) la plus directement voisine de l'arête avant (3).

9. Procédé selon la revendication 1,
**caractérisé en ce qu'**
on relie l'unité d'exploitation et de commande (30) à une commande de machine (31) pour recevoir les grandeurs de commande caractérisant la vitesse de rotation de la machine ou la vitesse d'impression.
